# EUROPÄISCHE PATENTSCHRIFT

(11) **EP 1 937 915 B1**
(45) Veröffentlichungstag und Bekanntmachung des Hinweises auf die Patenterteilung: **26.08.2009**
(21) Anmeldenummer: 05802201.3
(22) Anmeldetag: 21.10.2005
(51) Int. Cl.: E04H 15/20

(54) **GEBÄUDE MIT AUFBLASBAREN WÄNDEN**
BUILDING WITH INFLATABLE WALLS
BATIMENT A PAROIS GONFLABLES

(43) Veröffentlichungstag der Anmeldung: 02.07.2008
(73) Patentinhaber: Schlereth, Thomas, 80469 München (DE); Schlereth, Max Michael, 80469 München (DE)
(72) Erfinder: SCHLERETH, Max, Michael, 80469 München (DE)
(74) Vertreter: Cohausz, Helge B.
(86) Internationale Anmeldenummer: PCT/EP2005/011335
(87) Internationale Veröffentlichungsnummer: WO 2007/045263

(56) Entgegenhaltungen:
- FR-A- 1 585 997
- FR-A- 2 660 355
- FR-A- 2 786 800
- GB-A- 1 187 654
- GB-A- 1 409 067

## Beschreibung

Die Erfindung betrifft ein Gebäude mit aufblasbaren Wänden insbesondere als Wohngebäude, Hotel, Büro oder Krankenhaus.

Es ist aus der FR-A-2 786 800 bekannt, kleinere Gebäude wie Garten und Wochenendhäuser, Campinggebäude und kleinere Lagerhallen aus aufblasbaren Teilen herzustellen. Hierbei hat es sich gezeigt, dass eine ausreichende Festigkeit und einfache Handhabung für größere Gebäude, insbesondere für Wohngebäude, Hotels, Büros oder Krankenhäuser, nicht gegeben ist.

Aus der GB-A-1 187 654 ist ein zeltähnliches Gebäude bekannt, dessen Außenwand aufblasbar ist. Die Unterseite der Außenwand ist auf einer Bole oder einem Brett befestigt. Darüber hinaus sind aufblasbare Wände aus der FR-A-1 585 997 und ein durch Rauminnendruck aufblasbares Gebäude aus der FR-A-2 660 355 bekannt.

Aufgabe der Erfindung ist es, ein aufblasbares Gebäude zu schaffen, das bei hoher Stabilität und beliebiger Erweiterbarkeit leicht transportierbar, ab- und aufbaubar und lagerbar ist.

Diese Aufgabe wird erfindungsgemäß dadurch gelöst, dass das Gebäude aus einzelnen Raummodulen mit einem Boden und einer Decke und/oder einem Dach zusammengesetzt ist, die jeweils eine starre Bodeneinheit aufweisen, auf der die aufblasbaren Wände befestigt sind.

Die aufblasbaren Wände bilden zusammen mit der starren Bodeneinheit ein Raummodul, von dem beliebig viele aneinander gesetzt werden können, um den unterschiedlichsten Anforderungen gerecht zu werden. Mit geringstem Aufwand sind die Raummodule transportierbar, ab- und aufbaubar und besitzen im abgebauten, zusammengelegten Zustand geringe Außenabmessungen, so dass sie auf geringem Raum transportiert und gelagert werden können.

Die starre Bodeneinheit bietet hohe Stabilität, einfache und sichere Aufnahme der aufblasbaren Teile und einen leichten Transport. Die erfindungsgemäßen Gebäude können ganzjährig eingesetzt werden und erlauben aufgrund ihrer beliebigen Anzahl und Zusammenstellung Wohngebäude, Hotels, Büros oder Krankenhäuser schnell, preiswert und flexibel zu erstellen.

Besonders vorteilhaft ist es, wenn am Außenrand des Bodens der Bodeneinheit ein starrer unterer Wandbereich nach oben vorsteht. Hierdurch wird im Bodenbereich ein im senkrechten Schnitt U-förmiger Aufnahmeraum geschaffen, in dem die Wände und insbesondere auch die Decke im nicht aufgeblasenen Zustand gelegt werden können und hierbei vor Beschädigungen geschützt sind. Besonders vorteilhaft ist hierbei, wenn die Höhe des Wandbereichs 1/3 bis 1/10 der Höhe der aufblasbaren Wand beträgt.

Ein schneller und sicherer Aufbau ist gewährleistet, wenn die Bodeneinheit an ihren Rändern Befestigungsteile zum lösbaren Befestigen an benachbarte Bodeneinheiten aufweist. Hierbei können die Befestigungsteile der Bodeneinheiten ein Stecksystem bilden.

Besonders vorteilhaft ist es, wenn der Boden der Bodeneinheit mindestens zwei waagerechte übereinander liegende Böden aufweist, zwischen denen Versorgungsstränge liegen. Hierbei können die Leitungen der Versorgungsstränge über Schnellverschlüsse mit Leitungen benachbarter Bodeneinheiten verbunden sein.

Eine sichere und einfache Aufstellung auf unebenem Grund ist gewährleistet, wenn die Bodeneinheit an ihrer Unterseite höhenveränderliche Stützen aufweist.

Von Vorteil ist es, wenn die aufblasbaren Wände integrierte Wärme- und/oder Schall-Dämmschichten insbesondere an ihrer Außenseite aufweisen. Auch wird vorgeschlagen, dass die Decke/Dach des Raummoduls aufblasbar und mit den aufblasbaren Wänden trennbar oder untrennbar verbunden ist. Ein sicheres Ableiten von Regenwasser ist gegeben, wenn die Decke/Dach des Raummoduls im senkrechten Schnitt die Form eines umgekehrten "V" aufweist.

Besonders vorteilhaft ist es, wenn an der Bodeneinheit mindestens ein seitlich den starren Boden überragender aufblasbarer Bodenbereich angeordnet ist. Hierdurch wird auf einfache Weise die Grundfläche eines Raummoduls erweitert, ohne die Bodeneinheit in ihren Außenabmessungen zu vergrößern. Dabei kann dieser überragende aufblasbare Bodenbereich besonders günstig als Schlafbereich verwendet werden. Vorzugsweise wird hierbei vorgeschlagen, dass der überragende aufblasbare Bodenbereich in seiner Breite nach außen hin sich verringert.

Um konstruktiv besonders einfach und leicht handhabbar sowie ohne Nutzung der aufblasbaren Wände sanitäre Gegenstände im Raummodul unterbringen zu können, wird vorgeschlagen, dass auf dem Boden ein verschieblicher insbesondere verfahrbarer Schrank steht, der sanitäre Einrichtungen aufweist und mit Versorgungssträngen der Bodeneinheit verbindbar ist.

Vorzugsweise wird vorgeschlagen, dass zwischen Raummodulen, die einander angrenzen, senkrechte Platten als Schall- und/oder Brandschutz angeordnet sind.

Ein Ausführungsbeispiel der Erfindung ist in den Zeichnungen dargestellt und wird im Folgenden näher beschrieben. Es zeigen
- Fig. 1: einen senkrechten Querschnitt durch ein Raummodul,
- Fig. 2: eine Stirnansicht eines Raummoduls,
- Fig. 3: einen senkrechten Längsschnitt durch ein Raummodul mit einem Schnitt durch einen anschließenden Erschließungsflur,
- Fig. 4: einen Grundriss des Raummoduls mit Erschließungsflur.

Das einstöckige aufblasbare Gebäude ist aus einzelnen Raummodulen 1 zusammengesetzt, die für die unterschiedlichsten Verwendungszwecke einsetzbar sind. So können es Arbeitsräume, Wohnräume, Aufenthaltsräume, Schlafräume, Küchen, Abstellräume oder Flure sein. Im Ausführungsbeispiel ist ein Raummodul 1 dargestellt, das ein Hotelzimmer darstellt und von dem zahlreiche Module nebeneinander, insbesondere zu beiden Seiten eines Flures 2, angeordnet sind, wobei auch der Flur von einem Raummodul gebildet ist. Die weiteren Räume des Hotels sind hier nicht dargestellt, bestehen aber vorzugsweise auch aus aufblasbaren Raummodulen.

Das Raummodul 1 weist eine starre Bodeneinheit 2 auf, an deren äußeren Rändern senkrechte aufblasbare Seitenwände 3 befestigt sind. Hierbei kann die Befestigung lösbar oder unlösbar sein. An den oberen Rändern der Seitenwände 3 ist ein Dach 4 aus aufblasbaren Wänden befestigt, das eine Sattel- oder Walmdachform besitzt und im senkrechten Schnitt die Form eines umgekehrten "V" aufweist. Die aufblasbaren Wände als auch die Dachwände weisen nicht dargestellte integrierte Dämmschichten insbesondere an ihrer Außenseite auf.

Die starre Bodeneinheit 2 besitzt einen waagerechten starren Boden 5, der vorzugsweise aus mindestens zwei waagerechten, übereinander liegenden Böden besteht mit einem dazwischen befindlichen Hohlraum, in dem die Versorgungsstränge liegen. Hierbei bilden die Bodeneinheiten, insbesondere der starre Boden, an seinen Rändern Befestigungsteile zum lösbaren Befestigen an benachbarten Bodeneinheiten. Vorzugsweise bilden die Befestigungsteile der Bodeneinheiten ein Stecksystem und in gleicher Weise sind die Leitungen der Versorgungsstränge miteinander über Schnellverschlüsse mit Leitungen benachbarter Bodeneinheiten, insbesondere der Flureinheit 2, verbunden.

An mindestens zwei Außenrändern des Bodens 5 der Bodeneinheit 2 steht jeweils ein starrer unterer Wandbereich 6 senkrecht oder schräg nach oben vor, der einen seitlichen Rand bildet mit einer Höhe H1, die 1/3 bis 1/10 der Höhe H2 der aufblasbaren Wand 3 beträgt. Damit ist die Bodeneinheit 2 im senkrechten Schnitt U-förmig.

Aufgrund der U-Form der Bodeneinheit 2 bildet die Bodeneinheit einen nach oben hin offenen unteren Teilraum 7, der sich zum Innenraum 8 des Raummoduls 1 öffnet und in dem die Seitenwände 3 und das Dach des Raummoduls verstaubar sind, wenn aus diesen die Luft abgelassen ist.

An ihrer Unterseite besitzt die Bodeneinheit 2 mehrere höhenveränderliche Stützen 9, mit der die Bodeneinheit und damit das Raummodul auf dem Erdboden oder einem anderen Grund aufstellbar ist.

Zur Vergrößerung der Grundfläche einer starren Bodeneinheit 2 ist an diesem ein seitlich den starren Boden 5 überragender aufblasbarer Bodenbereich 10 befestigt, an dem auch aufblasbare Wände und ein aufblasbares Dach befestigt sind und im Ausführungsbeispiel eine Schlafnische bildet. Hierbei verringert sich im Ausführungsbeispiel der überragende aufblasbare Bodenbereich in seiner Breite nach außen hin.

In den Fig. 3 und 4 ist ein auf dem Boden verfahrbarer Schrank 11 dargestellt, der sanitäre Einrichtungen beinhaltet, insbesondere mit einem ausdrehbaren WC und einem ausklappbaren Waschtisch. Darüber hinaus kann dieser Schrank 11 einen Bettkasten, einen Fernseher, einen Kleiderschrank und einen Safe enthalten.

Um eine Schallübertragung zwischen zwei Raummodulen zu verringern und/oder den Brandschutz zu erhöhen, sind zwischen zwei einander angrenzenden Raummodulen 2 senkrechte Platten 12 angeordnet, deren Dicke einen Bruchteil der Dicke der aufblasbaren Seitenwände 3 beträgt.

## Patentansprüche

1. Gebäude mit aufblasbaren Wänden (3) insbesondere als Wohngebäude, Hotel, Büro oder Krankenhaus, **dadurch gekennzeichnet, dass** das Gebäude aus einzelnen Raummodulen (1) mit einem Boden und einer Decke und/oder einem Dach zusammengesetzt ist, die jeweils eine starre Bodeneinheit (2) aufweisen, auf der die aufblasbaren Wände (3) befestigt sind.

2. Gebäude nach Anspruch 1,**dadurch gekennzeichnet, dass** am Aussenrand des Bodens (5) der Bodeneinheit (2) ein starrer unterer Wandbereich (6) senkrecht oder schräg nach oben vorsteht.

3. Gebäude nach Anspruch 2, **dadurch gekennzeichnet, dass** die Höhe des Wandbereichs (6) 1/3 bis 1/10 der Höhe der aufblasbaren Wand (3) beträgt.

4. Gebäude nach einem der vorherigen Ansprüche, **dadurch gekennzeichnet, dass** die Bodeneinheit (2) im senkrechten Schnitt U-förmig ist.

5. Gebäude nach Anspruch 1,**dadurch gekennzeichnet, dass** die Bodeneinheit (2) an ihren Rändern Befestigungsteile zum lösbaren Befestigen an benachbarte Bodeneinheiten (2) aufweist.

6. Gebäude nach Anspruch 1 oder 2, **dadurch gekennzeichnet, dass** die Befestigungsteile der Bodeneinheiten (2) ein Stecksystem bilden.

7. Gebäude nach einem der vorherigen Ansprüche, **dadurch gekennzeichnet, dass** der Boden (5) der Bodeneinheit (2) mindestens zwei waagerechte übereinander liegende Böden aufweist, zwischen denen Versorgungsstränge liegen.

8. Gebäude nach Anspruch 7, **dadurch gekennzeichnet , dass** die Leitungen der Versorgungsstränge über Schnellverschlüsse mit Leitungen benachbarter Bodeneinheiten (2) verbunden sind.

9. Gebäude nach einem der vorherigen Ansprüche, **dadurch gekennzeichnet , dass** die Wände (3) im nicht aufgeblasenen Zustand auf der und/oder in die als Transportbehälter dienende Bodeneinheit (2) unterbringbar insbesondere faltbar sind.

10. Gebäude nach einem der vorherigen Ansprüche, **dadurch gekennzeichnet , dass** die Bodeneinheit (2) an ihrer Unterseite höhenveränderliche Stützen (9) aufweist.

11. Gebäude nach einem der vorherigen Ansprüche, **dadurch gekennzeichnet, dass** die aufblasbaren Wände (3) integrierte Wärme- und/oder Schall-Dämmschichten insbesondere an ihrer Außenseite aufweisen.

12. Gebäude nach einem der vorherigen Ansprüche, **dadurch gekennzeichnet , dass** die Decke/Dach (4) des Raummoduls (1) aufblasbar und mit den aufblasbaren Wänden (3) trennbar oder untrennbar verbunden ist.

13. Gebäude nach einem der vorherigen Ansprüche, **dadurch gekennzeichnet , dass** die Decke/Dach (4) des Raummoduls (1) im senkrechten Schnitt die Form eines umgekehrten "V" aufweist.

14. Gebäude nach einem der vorherigen Ansprüche, **dadurch gekennzeichnet , dass** an der Bodeneinheit (2) mindestens ein seitlich den starren Boden überragender aufblasbarer Bodenbereich (10) angeordnet ist.

15. Gebäude nach Anspruch 14, **dadurch gekennzeichnet, dass** der überragende aufblasbare Bodenbereich (10) in seiner Breite nach außen hin sich verringert.

16. Gebäude nach einem der vorherigen Ansprüche, **dadurch gekennzeichnet, dass** auf dem Boden (5) ein verschieblicher insbesondere verfahrbarer Schrank (11) steht, der sanitäre Einrichtungen aufweist und mit Versorgungssträngen der Bodeneinheit (2) verbindbar ist.

17. Gebäude nach einem der vorherigen Ansprüche, **dadurch gekennzeichnet, dass** zwischen Raummodulen (1), die einander angrenzen, senkrechte Platten (12) als Schall- und/oder Brandschutz angeordnet sind.

## Claims

1. Building with inflatable walls (3), particularly in the form of a residential building, hotel, office or hospital, **characterised in that** the building is composed of individual room modules (1) with a floor and a ceiling and/or a roof, each comprising a rigid floor unit (2) to which the inflatable walls (3) are fixed.

2. Building according to claim 1, **characterised in that** a rigid lower wall region (6) projects upwards vertically or at an incline from the outer edge of the floor (5) of the floor unit (2).

3. Building according to claim 2, **characterised in that** the height of the wall region (6) is 1/3 to 1/10 of the height of the inflatable wall (3).

4. Building according to one of the preceding claims, **characterised in that** the floor unit (2) is U-shaped when viewed in vertical section.

5. Building according to claim 1, **characterised in that** the floor unit (2) is provided at its edges with fixing parts for removable fixing to adjacent floor units (2).

6. Building according to claim 1 or claim 2, **characterised in that** the fixing parts of the floor unit (2) form a plug-in system.

7. Building according to one of the preceding claims, **characterised in that** the floor (5) of the floor unit (2) comprises at least two horizontal floors situated one on top of the other, between which service runs are situated.

8. Building according to claim 7, **characterised in that** the lines of the service runs are connected to lines of adjacent floor units (2) by means of quick-acting closures.

9. Building according to one of the preceding claims, **characterised in that**, in the non-inflated state, the walls (3) can be accommodated, in particular folded away, on and/or in the floor unit (2) serving as a transit container.

10. Building according to one of the preceding claims, **characterised in that** the floor unit (2) is provided on its underside with vertically adjustable supports (9).

11. Building according to one of the preceding claims, **characterised in that** the inflatable walls (3) are provided, in particular on their outer faces, with integral heat-insulating and/or sound-insulating layers.

12. Building according to one of the preceding claims, **characterised in that** the ceiling/roof (4) of the room module (1) is inflatable and is connected separably or permanently to the inflatable walls (3).

13. Building according to one of the preceding claims, **characterised in that** the ceiling/roof (4) of the room module (1) is in the shape of an inverted "V" when viewed in vertical section.

14. Building according to one of the preceding claims, **characterised in that** at least one inflatable floor region (10) projecting laterally from the rigid floor is arranged on the floor unit (2).

15. Building according to claim 14, **characterised in that** the width of the projecting inflatable floor region (10) decreases towards the outside.

16. Building according to one of the preceding claims, **characterised in that** a displaceable, in particular portable cabinet (11) which comprises sanitary equipment and can be connected to service runs of the floor unit (2) stands on the floor (5).

17. Building according to one of the preceding claims, **characterised in that** vertical panels (12) are arranged between adjoining room modules (1) for sound-proofing and/or fire protection.

## Revendications

1. Bâtiment à parois gonflables (3), en particulier en tant qu'immeuble d'habitation, hôtel, bureau ou hôpital, **caractérisé en ce que** le bâtiment se compose de modules de locaux individuels (1) avec un plancher et un plafond et/ou un toit, qui présentent chacun une unité de sol rigide (2), sur laquelle sont fixées les parois gonflables (3) .

2. Bâtiment suivant la revendication 1, **caractérisé en ce qu'**une zone de paroi rigide inférieure (6) dépasse vers le haut, perpendiculairement ou en oblique, sur le bord extérieur du plancher (5) de l'unité de sol (2).

3. Bâtiment suivant la revendication 2, **caractérisé en ce que** la hauteur de la zone de paroi (6) représente 1/3 à 1/10 de la hauteur de la paroi gonflable (3).

4. Bâtiment suivant l'une des revendications précédentes, **caractérisé en ce que** l'unité de sol (2) est en forme de U en coupe verticale.

5. Bâtiment suivant la revendication 1, **caractérisé en ce que** l'unité de sol (2) présente sur ses bords des éléments de fixation pour la fixation amovible sur des unités de sol (2) voisines.

6. Bâtiment suivant l'une des revendications 1 et 2, **caractérisé en ce que** les éléments de fixation des unités de sol (2) forment un système à emboîtement.

7. Bâtiment suivant l'une des revendications précédentes, **caractérisé en ce que** le plancher (5) de l'unité de sol (2) présente au moins deux planchers horizontaux superposés, entre lesquels se situent des lignes d'alimentation.

8. Bâtiment suivant la revendication 7, **caractérisé en ce que** les conduites des lignes d'alimentation sont assemblées avec des conduites d'unités de sol voisines (2) par l'intermédiaire de fermetures rapides.

9. Bâtiment suivant l'une des revendications précédentes, **caractérisé en ce que** les parois (3), dans l'état de non gonflement, peuvent être logées, en particulier pliées, sur la et/ou dans l'unité de sol servant de conteneur de transport.

10. bâtiment suivant l'une des revendications précédentes, **caractérisé en ce que** l'unité de sol (2) présente sur son côté inférieur des montants (9) modifiables en hauteur.

11. Bâtiment suivant l'une des revendications précédentes, **caractérisé en ce que** les parois gonflables (3) présentent des couches d'isolation thermique et/ou acoustique intégrées, en particulier sur leur côté extérieur.

12. Bâtiment suivant l'une des revendications précédentes, **caractérisé en ce que** le plafond/toit (4) du module de local (1) est gonflable et est assemblé de façon séparable ou inséparable avec les parois gonflables (3).

13. Bâtiment suivant l'une des revendications précédentes, **caractérisé en ce que** le plafond/toit (4) du module de local (1) présente en coupe verticale la forme d'un « V » inversé.

14. bâtiment suivant l'une des revendications précédentes,
**caractérisé en ce qu'**au moins une zone de sol (10) gonflable, dépassant latéralement du plancher rigide, est disposée sur l'unité de sol (2).

15. Bâtiment suivant la revendication 14, **caractérisé en ce que** la zone de sol (10) en saillie, gonflable, se réduit dans sa largeur en direction de l'extérieur.

16. Bâtiment suivant l'une des revendications précédentes, **caractérisé en ce qu'**une armoire (11) mobile, en particulier déplaçable, se situe sur le plancher (5), laquelle armoire présente des équipements sanitaires et peut être raccordée aux lignes d'alimentation de l'unité de sol (2).

17. Bâtiment suivant l'une des revendications précédentes, **caractérisé en ce que** des panneaux verticaux (12), limitrophes les uns aux autres, sont disposés en tant que protection contre le bruit et/ou l'incendie entre des modules de locaux (1).
